# EUROPÄISCHE PATENTANMELDUNG

(11) **EP 0 960 588 A1**
(43) Veröffentlichungstag der Anmeldung: **01.12.1999**
(21) Anmeldenummer: 98123942.9
(22) Anmeldetag: 16.12.1998
(51) Int. Cl.: A47F 5/04, A47F 10/00, A47F 13/00

(54) **Mehrzweckständer**

(30) Priorität: 16.12.1997 AT 204997
(71) Anmelder: Kormann, Udo, 4061 Pasching (AT)
(72) Erfinder: Kormann, Udo, 4061 Pasching (AT)

(57) **Zusammenfassung**

Die Erfindung betrifft einen Mehrzweckständer zur Verkaufsförderung mit einem säulenartigen Ständer.
Auf einen Standfuß (1) ist ein Standrohr (2) aufgesteckt, an dem mindestens ein Abfallbehälter (3) und oberhalb mindestens je ein Spenderbehälter (5) für Kunststoffsäcke und ein Spenderbehälter (6) für Papier drehbar und höhenverstellbar gelagert sind. Am oberen Ende des Standrohres (2) ist eine Werbeflache (7) für den Einschub von Werbeblättern aufgesteckt.

## Beschreibung

Die Erfindung betrifft einen Mehrzweckständer zur Verkaufsförderung mit einem säulenartigen Ständer.
Der Erfindung liegt die Aufgabe zugrunde, einen Mehrzweckständer zu schaffen, der eine Vielzahl von Funktionen, wie Werbung, Verpackung, Reinigung und Entsorgung erfüllt.

Zur Lösung werden bei einem Mehrzweckständer der eingangs genannten Art die im Anspruch 1 angeführten kennzeichnenden Merkmale vorgeschlagen.
Weitere Ausgestaltungen der Erfindung sind Gegenstand der Unteransprüche.

Der erfindungsgemäße Mehrzweckständer bietet den Vorteil einer modularen Bauweise, wobei alle Teile funktionell drehbar gelagert sind. Der Ständer ist frei aufstellbar und von allen Seiten zugänglich. Bei Platzmangel ist er mit nur einem Abfallbehälter und je einem Spenderbehälter für Kunststoffsäcke bzw. für Papier in einer Ecke plazierbar.
Der erfindungsgemäße Mehrzweckständer eignet sich für den Einsatz an allen Standorten, an denen eine transportable Reinigungs- bzw. Entsorgungsmöglichkeit gefragt ist, wie in Gemüseabteilungen oder bei Würstelständen, Werkstätten etc..

Nachfolgend wird ein Ausführungsbeispiel der Erfindung anhand der Zeichnung näher erläutert. Es zeigen: Fig. 1 und 2 den Mehrzweckständer, Fig. 3 einen Schnitt entlang der Linie A-A in Fig. 2 und Fig. 4 einen Schnitt entlang der Linie B-B in Fig. 2.

Der erfindungsgemäße Mehrzweckständer weist einen Standfuß 1
(Trompeten-Ständer, Durchmesser 500 mm, mit einem Steckeinschub für ein Standrohr 2, Farbe: RAL - Beschichtung - Farbe nach Wahl)
und ein Standrohr 2 ( Durchmesser von 50 mm und eine Höhe von 1000 mm ) auf samt 2 Stück Kunststoff gelagerten Drehrohren (Durchmesser 60 mm, Höhe 150 mm) zur drehbaren Lagerung von Abfallbehältern 3 und Spenderbehältern 5, 6.

Beide Lagerungen sind drehbar und höhenverstellbar, mit Splintbolzen-Sicherungen. Im Bereich sind 2 Abfallbehälter 3 mit Einhängevorrichtungen montiert.
Papierspender (6) und Sackspender (5)mit Distanz-Formrohren und Anschraubplatten = 100 x 100 mm.
Der gesamte Standrohroberteil wird auf den Trompetenständer 1 standsicher aufgesetzt, RAL Beschichtung wie Standfuß 1. Komplett zusammengebaut mit 2 Papierspendern ( 6 ) und 2 Stück Plastiksack-Behältern ( 5 ).

Komplett samt erforderlichem Schraubenmaterial. Inklusive allen erforderlichen Kleinteile Oben am Standrohr ( 2 ) befindet sich eine Steckbuchse für ein Werbeschild ( 7 ).

2 Stück Abfallbehälter 3 aus Stahl ( oder Alu ) -Blechen gefertigt, mit je - 1 Entnahme-Klappe und 1 - Abfall-Einwurf-Klappe.
Gefedert oder über Gegengewicht zur Verschlußstellung, inkl. Einhängevorrichtung zum Standrohr 2. RAL-Beschichtung wie Standfuß 1.

Eine Variable dazu sind:
2 Stück Abfallbehälter wie 3. Jedoch Ausführung aus gezogenem PVC o.ä. Mit an den Ecken und Kanten abgerundeten Deckel Einwurfsschlitz ( Öffnung ) Der Behälter oben mit Aufnahmewulst oder ähnlich - geeignet zum Einsetzen von Handelsüblichen Plastik-Abfallsacken o.ä..
2 Stück Innenabfall-Behälter 4 in Außenbehälter 3 passend - leicht Einsetz- und Entnehmbar aus Plexi oder geeignetem anderen Material.

Eine Variable dazu ist der:
Einbau von 1 ovalen oder runden Stahl- ( Alu ) - Ring in den Abfallbehälter 3. Geeignet für Papier oder Plastikmullsäcken.
2 Stück - Spenderbehälter 5 für Plastiksacke ca. 130 x 130 x 250 mm aus Stahl ( Alu ) - Blechen gefertigt.
Oberteil aus Plexi Klarsicht - als Klappe ausgeführt mit einfacher Verschlußsicherung inkl. Schanierbänder.
2 Stück - Papierspender ( 6 ) Körperfarbe = weiß oder transparent - Plexi-Klarsichtzylinder. 1 Stück Werbeschild und mit Steckzapfen zum Standrohr 2.

## Patentansprüche

1. Mehrzweckständer zur Verkaufsförderung mit einem säulenartigen Ständer, dadurch gekennzeichnet, daß aufeinen Standfuß (1) ein Standrohr (2) aufgesteckt ist, an dem mindestens ein Abfallbehälter (3) und oberhalb mindestens je ein Spenderbehälter (5) für Kunststoffsäcke und ein Spenderbehälter (6) für Papier drehbar und höhenverstellbar gelagert sind wobei am oberen Ende des Standrohres (2) eine Werbeflache (7) für den Einschub von Werbeblättern aufgesteckt ist.

2. Mehrzweckständer nach Anspruch 1, dadurch gekennzeichnet, daß jeweils zwei Abfallbehälter (3), zwei Spenderbehälter (5) für Kunststoffsäcke und zwei Spenderbehälter (6) für Papier diametral gegenüberliegend am Standrohr (2) gelagert sind.

3. Mehrzweckständer nach Anspruch 1 oder 2, dadurch gekennzeichnet, daß die Abfallbehälter ( 3 ) aus Stahl- oder Aluminiumblech oder aus PVC gefertigt und vorzugsweise mit einer Klappe an der Oberseite verschließbar sind.

4. Mehrzweckständer nach einem der Ansprüche 1 bis 3, dadurch gekennzeichnet, daß in die Abfallbehälter (3) ein Innenbehälter (4) aus Kunststoff einsetzbar oder ein Ring zur Halterung eines Müllsackes eingebaut ist.

5. Mehrzweckständer nach einem der Ansprüche 1 bis 4, dadurch gekennzeichnet, daß der Spenderbehälter (5) für Kunststoffsäcke aus Stahl- oder Aluminiumblech gefertigt und an der Oberseite mit einer Klappe verschließbar ist.

6. Mehrzweckständer nach einem der Ansprüche 1 bis 5, dadurch gekennzeichnet, daß der Spenderbehälter (6) für Papier zylindrisch ausgeführt und aus klarem Kunststoff gefertigt ist.
